# EUROPÄISCHE PATENTSCHRIFT

(11) **EP 0 608 796 B1**
(45) Veröffentlichungstag und Bekanntmachung des Hinweises auf die Patenterteilung: **11.06.1997**
(21) Anmeldenummer: 94100936.7
(22) Anmeldetag: 24.01.1994
(51) Int. Cl.: F16K 1/00, B08B 3/02, F04B 49/00

(54) **Druck-Saugverteiler eines Hochdruckreinigungsgerätes mit zusätzlichem Steuerventil**
Pressure and suction distributor for high pressure cleaning apparatus with an additional control valve
Distributeur de pression/aspiration d'un appareil de nettoyage à haute pression avec valve de commande additionelle

(30) Priorität: 22.01.1993 DE 9300831 U
(43) Veröffentlichungstag der Anmeldung: 03.08.1994
(73) Patentinhaber: WAP Reinigungssysteme GmbH & Co., D-89287 Bellenberg (DE)
(72) Erfinder: Oberdorfer-Bögel, Rainer, D-88486 Kirchberg/Iller (DE)
(74) Vertreter: Riebling, Peter, Dr.-Ing., Patentanwalt

(56) Entgegenhaltungen:
- EP-A- 0 124 768
- EP-A- 0 407 812
- US-A- 5 035 580

## Beschreibung

Gegenstand der vorliegenden Erfindung ist ein Druck-Saugverteiler nach dem Oberbegriff des Patentanspruchs 1. Derartige Druck-Saugverteiler werden am Auslaß von Hochdruckpumpen verwendet, um das Hochdruckwasser einem nachgeschalteten Steuerventil zuzuführen. Dieses Steuerventil hat die Aufgabe, in der Anlaufphase den Motor kurzzeitig zu öffnen und eine Überströmung zur Niederdruckseite zu ermöglichen, um den Anlauf des Antriebsmotors für den Hochdruckreiniger zu erleichtern.

Es ist hierbei ein Steuerventil bekannt, welches in mehreren Anmeldungen des gleichen Anmelders Niederschlag gefunden hat.

Eine solche Ausführungsform bietet den Vorteil, daß bei Vorliegen einer Unterspannung, die hervorgerufen werden kann durch entsprechende Toleranzschwankungen der Netzspannung oder durch ein entsprechend unterdimensioniertes Verlängerungskabel mit entsprechender Länge, die Maschine trotzdem anläuft.

Der Antriebsmotor des Hochdruckreinigers läuft dann allerdings nur erschwert an. Derartig erschwerte Bedingungen entstehen vor allem dann, wenn auf der Hochdruckseite im Bereich der Abschaltpistole zurückgehend bis in den Druckraum der Pumpe, Hochdruck ansteht. Hierbei kann es passieren, daß bei extremen Verhältnissen ein Anlauf des Antriebsmotors erschwert wird.

Die als nächstliegender Stand der Technik anzusehende, in der US-A-5,035,580 beschriebene BYPASS-Kontroll-Anordnung für Hochdruck-Waschsysteme, weist ein, an einem separaten Hochdruckanschluß einer Pumpe angegeschlossenes Drosselventil auf, welches im Pumpen-Ruhezustand geöffnet ist und somit einen Weg zwischen Hochdruckanschluß und Niederdruckanschluß der Pumpe freigibt und erst bei geöffneter Sprühpistole, also bei maximalem Wasserdruck, schließt.

Der Erfindung liegt deshalb die Aufgabe zugrunde, einen Druck-Saugverteiler für ein Hochdruckreinigungsgerät mit spezieller vorteilhafter Bypassventil-Anordnung/-Ausbildung zur Verfügung zu stellen, um das Anlaufen des Antriebsmotors des Gerätes auch dann zu gewährleisten, wenn mit extremer Unterspannung gearbeitet wird und wenn ein Hochdruck auf der Hochdruckseite ansteht und durch die Abschaltpistole nicht abgelassen wird.

Im übrigen gibt es auch noch Betriebszustände beim Betrieb derartiger Hochdruckreinigungsmaschinen, wobei bei Niederdruck seitens der Abschaltpistole, ein Anlauf gegen das federbelastete Ventil des Steuerventils notwendig ist. Auch für diesen Fall soll der Wiederanlauf des Antriebsmotors des Hochdruckreinigers sichergestellt werden.

Zur Lösung der gestellten Aufgabe ist die Erfindung durch die technische Lehre des Anspruchs 1 gekennzeichnet.

Wesentliches Merkmal der Erfindung ist, daß das federbelastete Bypassventil in Strömungsrichtung vor dem Steuerventil entlang der zur Sprühdüse verlaufenden Hochdruckleitung angeordnet ist und diese mit der Niederdruckleitung verbindet. Dabei ist das Bypassventil derart druckgesteuert, daß es beim Ansteigen des Druckes einen Strömungsweg zwischen der Hochdruckleitung und der Niederdruckleitung öffnet und diesen Strömungsweg bei Erreichen eines bestimmten erhöhten Druckes wieder schließt. Dieses Bypassventil wird mit einer Feder derart in Schließstellung gehalten, daß bei einem Druckstoß, der unterhalb des Arbeitsdruckes liegt, das Ventil in einen instabilen Zustand gerät, d. h. zwischen der Öffnungs- und der Schließstellung und hierbei von der Hochdruckseite zur Niederdruckseite, kurzzeitig ein Wasserstrom durch das Ventil hindurchströmt. Vor Erreichen des Arbeitsdruckes schließt das Ventil bereits schon wieder, so daß mindestens mit Erreichen des Arbeitsdruckes die normale Funktion des Steuerventils hergestellt wird.

D. h., nur kurzzeitig beim Anlauf der Reinigungsmaschine wird über die besagte Bypassöffnung und das darin angeordnete, federbelastete Ventil ein Bypasstrom von der Hochdruckseite zur Niederdruckseite geleitet, wodurch die Hochdruckseite der Pumpe entlastet wird, weil der entsprechende Gegendruck auf den Pumpenkolben fehlt und hierdurch der Antriebsmotor einen erleichterten Anlauf hat.

Wesentlich hierbei ist, daß das besagte Bypassventil am Ausgang der Hochdruckpumpe vor dem Steuerventil angeordnet ist, weil eine Anordnung nach dem Steuerventil nicht sinnvoll wäre, weil dort weitere Ventile vorhanden sind, welche die Funktion des erfindungsgemäßen Bypassventils beeinträchtigen könnten.

Bei einer bevorzugten Ausführungsform der vorliegenden Erfindung sind die Bypassleitung und das Bypassventil in dem Steuerventil integriert. Der Druckausgleich erfolgt hierbei über ein am vorderen Ende des Steuerschiebers angeordnetes Ventil, welches je nach den vorherrschenden Druckverhältnissen, eine Position zwischen zwei Ventilsitzen einnimmt. Dabei findet der Druckausgleich, je nach Position der Ventilkugel von der Hochdruckleitung, vorbei an dem Steuerschieber durch das hintere Ende der Ventilhülse in die Niederdruckleitungen statt.

Bei diesem Ausführungsbeispiel ist kein separates Druckentlastungsventil erforderlich, sondern die Druckentlastung kann ohne wesentlichen Kostenaufwand lediglich durch eine entsprechende Umgestaltung des Steuerventils erreicht werden.

Im folgenden wird die Erfindung anhand von mehrere Ausführungswege darstellenden Zeichnungen näher erläutert. Hierbei gehen aus den Zeichnungen und ihrer Beschreibung weitere wesentliche Merkmale und Vorteile der Erfindung hervor.

Es zeigen:
- Figur 1:: Schnitt durch ein Steuerventil und einen Druck-Saugverteiler mit dem erfindungsgemäßen Bypassventil;
- Figur 2:: ein Druck-Zeitdiagramm eines Hochdruckreinigungsgerätes.
- Figur 3:: einen Schnitt durch ein Steuerventil mit einem integrierten erfindungsgemäßen Bypassventil.

Das Steuerventil 1 ist ein an sich bekanntes Teil und besteht im wesentlichen aus einer Feder 18, die sich mit ihrem einen Ende am Gehäuse des Steuerventils 1 abstützt und die mit ihrem anderen Ende an einem Steuerschieber 27 anliegt, der in einer Büchse 17 verschiebbar geführt ist. Das Steuerventil 1 ist jeweils im Halbschnitt in geöffneter und geschlossener Position gezeigt.

Der Steuerschieber 27 wirkt auf eine Ventilkugel 16, die mit einem Ventilsitz 15 zusammenwirkt. Über den Hochdruck-Einlaß 2 wird vom Auslaß der Pumpe auf der Pumpenseite 3 ein Hochdruckmedium in den Kanal 8 eingespeist, der direkt mit dem Hochdruck-Einlaß 2 verbunden ist. Im Bereich des Kanals 8 ist das erfindungsgemäße Bypassventil 9,10,11,12,13 angeordnet. Es besteht im wesentlichen aus einem, in einer Büchse 9 angeordneten, oberen Ventilsitz 11 und einem unteren Ventilsitz 12. Zwischen dem oberen und unteren Ventilsitz 11, 12 ist die Ventilkugel 10 federbelastet durch die Feder 13 angeordnet. In der gezeigten Schließstellung liegt die Ventilkugel 10 federbelastet am oberen Ventilsitz 11 an.

Bei Überwindung des Druckes der Feder 13 befindet sich die Ventilkugel 10 zwischen den beiden Ventilsitzen 11, 12 in einem instabilen Zustand und es fließt somit Wasser von dem Hochdruckeinlaß über den Kanal 8 in den Kanal 14, der direkt mit dem Niederdruck-Ringkanal 6 verbunden ist, über welchen das Wasser in Pfeilrichtung 19 zur Pumpenseite 3 zurückfließt.

Im normalen Betriebszustand fließt das Hochdruckwasser über den Hochdruck-Einlaß 2 in Pfeilrichtung 20 zu dem Steuerventil 1, welches bestimmungsgemäß geöffnet ist, wonach dann das Wasser über den Hochdruckauslaß 7 weiteren Druckventilen und dann der Handabschaltpistole und schließlich dann der Sprühdüse zugeführt wird.

Das erfindungsgemäße Bypassventil ist Teil eines Druck-Saugverteilers 4, der direkt an der Pumpenseite 3 der Hochdruckpumpe angeflanscht ist und als Deckel wirkt. Der Druck-Saugverteiler ist an seiner Hochdruckseite mit einem Stopfen 5 verschlossen.

Gemäß Figur 2 wird bei Position 21 der Antriebsmotor der Pumpe gestartet und der Betriebsdruck steigt an, bis er etwa Position 22 erreicht hat. In dieser Position wird die Ventilkugel 10 entgegen der Kraft der Feder 13 von ihrem Sitz 10 abgehoben und es fließt kurzzeitig Wasser über das Bypassventil in den Kanal 14 und somit zur Niederdruckseite des Ringkanals 6 zurück. Damit wird die Hochdruckseite der Pumpe entlastet und der Antriebsmotor kann leichter durchdrehen. Gleichzeitig erfolgt jedoch der Druckanstieg, bedingt durch diese Wasserableitung, bei geöffnetem Bypassventil 9, 10,11,12,13, also im Bereich zwischen den Positionen 22 und 23, mit einer geringeren Steigung.

Sobald der Betriebsdruck bei Position 23 angestiegen ist, liegt die Ventilkugel 10 an dem gegenüberliegenden Ventilsitz 12 an und somit ist das Bypassventil 9,10,11,12,13 wieder geschlossen. Nachdem in diesem Zustand der Antriebsmotor bereits schon auf vollen Touren läuft, spielt es keine Rolle mehr, wenn die Hochdruckpumpe an ihrem Auslaß gegen einen entsprechenden Gegendruck arbeiten muß. Der Betriebsdruck steigt dann insbesondere bei geschlossener Spritzpistole weiter an und überschreitet in der Regel den Arbeitsdruck bei Position 24 um einen bestimmten überschießenden Druck bei Position 25, den Abschaltdruck. Nach Erreichen dieses Abschaltdruckes bei Position 25, ist der Druckaufbau des Anlaufvorgangs abgeschlossen und der Betriebsdruck pegelt sich auf der Hochdruckseite der Pumpe bei Position 26 schließlich auf den Arbeitsdruck ein.

Mit dem dargestellten Bypassventil 9,10,11,12,13 wird also kurzzeitig ein Bypassfluß von der Hochdruck-Auslaßseite der Pumpe zur Niederdruckseite der Pumpe erzeugt, um ein Anlaufen der Pumpe gegen einen Hochdruck am Auslaß kurzzeitig zu vermeiden, um den Motoranlauf des Antriebsmotors zu gewährleisten.

Wichtig ist, daß das erfindungsgemäße Bypassventil doppelt wirkend ist. Saugt nämlich die HD-Pumpe ihr Wasser über einen Saugschlauch aus einem Behälter, dann wird verhindert, daß während des Beginns des Ansaugvorganges die in der Leitung 8 befindliche Luft über das bereits geschlossene Bypassventil (Schließvorgang wird automatisch über Feder 13 bewirkt) nicht in den Ringkanal 6 gedrückt wird.

Damit wird sichergestellt, daß die HD-Pumpe auch einwandfrei ansaugen kann und kein Luft- oder Wasserrückfluß von der Saugseite der HD-Pumpe zur Druckseite stattfinden kann. Auf diese Weise wird ein unzulässiges Umwälzen der Luft vermieden und eine einwandfreie Entlüftung der Pumpe sichergestellt.

Bei der in Figur 3 dargestellten Ausführungsform sind sowohl die Bypassleitung als auch das Bypassventil 16,30,31,36 mit in das Steuerventil 1 integriert. Die Bypassleitung wird dabei von einer Ventilhülse 28 gebildet, welche koaxial den Steuerschieber 27 umgibt und deren Innendurchmesser größer als der Außendurchmesser des Steuerschiebers 27 ist. Bei der so als Zwischenraum zwischen dem Steuerschieber 27 und der Innenwandung der Ventilhülse 28 gebildeten Bypassleitung ist der Hülseninnendurchmesser derart gewählt, daß zwischen der Hülseninnenwandung und dem Steuerschieber 27 eine Feder 30 Platz findet, welche über den Steuerschieber 27 gesteckt ist und sich gegen dessen Schulter 34 abstützt.

Das andere Ende der Feder 30 übt eine Federkraft auf die Ventilkugel 16 aus und drückt diese in einer Richtung weg von der Stirnseite 32 des Steuerschiebers 27 gegen einen Ventilsitz 31, der am vorderen Ende der Ventilhülse 28 ausgebildet ist.

Dieser Ventilsitz 31 ist vorzugsweise als Kunststoffring ausgebildet und stellt die Eintrittsöffnung der Bypassleitung dar. Die Austrittsöffnung 29 der Bypassleitung wird von radialen Bohrungen am hinteren Ende der Ventilhülse 28 gebildet, wobei diese radialen Bohrungen der Austrittsöffnung 29 die Bypassleitung mit den Niederdruckleitungen verbinden.

In Schließstellung wird die Ventilkugel 16 von der Feder 30 gegen den Ventilsitz 31 gedrückt. In dieser Stellung befindet sich die Ventilkugel 16 in einem bestimmten Abstand zur Stirnseite 32 des Steuerschiebers 27, welcher einerseits durch die Abmessungen der Ventilhülse 28 mit dem Ventilsitz 31 und andererseits durch die Länge des Steuerschiebers 27 vorgegeben ist.

Bei Druckaufbau auf der Druckseite wird die Ventilkugel 16 aus ihrem Ventilsitz 31 gegen die Kraft der Feder 30 in Richtung des Pfeiles 35 auf die Stirnseite 32 des Steuerschiebers 27 zu verschoben und damit das Bypassventil 16, 30,31,36 geöffnet. Ein Druckausgleich kann nun von der Hochdruckseite durch die Bypassleitung über die Austrittsöffnung 29 der Ventilhülse 28 in die Saugleitungen bzw. Niederdruckleitungen stattfinden. Bei zunehmendem Druckaufbau auf der Druckseite wird die Ventilkugel 16 schließlich gegen die Stirnseite 32 des Steuerschiebers 27 gedrückt. Gleichzeitig weicht jedoch auch der Steuerschieber 27 gegen die Vorspannung der Feder 30 zurück, bis schließlich, nachdem der eingestellte Maximaldruck erreicht ist, die Ventilkugel 16 in dem Ventilsitz 36 zu Liegen kommt und das Bypassventil schließt.

Sinkt dagegen der Druck auf der Druckseite wieder ab, wird die Ventilkugel 16 zunächst durch die Kraft der Feder 30 aus dem Ventilsitz 36 gehoben und in Richtung des Ventilsitzes 31 gedrückt. Das Bypassventil 16,30,31,36 ist nun wieder geöffnet und es kann ein Druckausgleich von der Druckseite durch die Bypassleitung hin zu den Niederdruckleitungen stattfinden. Mit diesem Druckausgleich nimmt gleichzeitig auch die auf die Ventilkugel 16 wirkende Gegenkraft zu der Kraft der Feder 30 ab, so daß sich die Ventilkugel 16 in Richtung auf den Ventilsitz 31 zubewegt und schließlich an diesem zum Liegen kommt. Damit ist das Bypassventil 16,30,31,36 wieder geschlossen und der Druck auf der Druckseite abgebaut, so daß die Hochdruckpumpe problemlos gestartet werden kann.

Bei dem erfindungsgemäßen Druckentlastungsventil nach dieser Ausführungsform kann folglich über die Feder 30 der untere Grenzdruck eingestellt werden, bei dem das Bypassventil 16, 30,31,36 geöffnet werden soll bzw. auf welchen unteren Wert der gewünschte Druckausgleich in der Hochdruckleitung erfolgen soll. Gleichzeitig wird durch die Kraft der Feder 30 der Druckbereich einstellbar, in welchem das Bypassventil 16,30,31,36 geöffnet sein soll, damit eine leitende Verbindung zwischen der Druckseite und der Niederdruckseite hergestellt ist.

Ein zweiter, den Druckbereich bestimmender Parameter, ist der Abstand der beiden Ventilsitze 31 und 36 zueinander, welcher den möglichen Verschiebeweg der Ventilkugel 16 bestimmt.

Der Arbeitsdruck, welcher nach dem Anlaufvorgang der Hochdruckpumpe auf der Druckseite vorherrschen soll, ist auch bei dieser Ausführungsform nach wie vor durch die Feder 18 des Steuerventils 1 einstellbar. Durch die Kraft der Feder 18 ist nämlich der Wert des erforderlichen Druckes einstellbar, der notwendig ist, um den Steuerschieber 27 in Pfeilrichtung 35 nach oben schieben zu können, damit schließlich die Ventilkugel 16 an dem Ventilsitz 36 anliegt und das Bypassventil 16,30,31,36 nach Erreichen des Arbeitsdruckes schließt.

Wie bereits aus der obigen Funktionsbeschreibung des Steuerventils mit Bypassventil 16,30,31,36 hervorging, ist es funktionsnotwendig, daß die Federkonstante der Feder 18 größer ist als die Federkonstante der Feder 30.

Mit dem erfindungsgemäßen Druck-Saugverteiler ist somit ein Verteiler mit einfachem Aufbau bereitgestellt, welcher einen einwandfreien Anlauf der Hochdruckpumpe bei geschlossener Pistole bzw. bei Unterspannung gewährleistet und darüber hinaus kostengünstig herzustellen ist.

## Patentansprüche

1. Druck-Saugverteiler eines Hochdruckreinigungsgerätes mit:
- einer Niederdruckleitung (6), in der Wasser einer Hochdruckpumpe zugeführt wird;
- einer Hochdruckleitung (2,8), die von der Hochdruckpumpe aus bis zu einer Sprühdüse verläuft;
- einem Steuerventil (1), das entlang der Hochdruckleitung (2,8) vorgesehen ist, um diese wahlweise zu blockieren oder freizugeben; und
- einem Bypassventil (9,10,11,12,13;16,30,31,36),
**dadurch gekennzeichnet,** daß
- das Bypassventil (9,10,11,12,13;16,30,31,36) in Strömungsrichtung vor dem Steuerventil (1) entlang der zur Sprühdose verlaufenden Hochdruckleitung (2,8) angeordnet ist und diese mit der Niederdruckleitung (6) verbindet;
- das Bypassventil (9,10,11,12,13;16,30,31,36) derart druckgesteuert ist, daß es bei Ansteigen des Druckes einen Strömungsweg zwischen der Hochdruckleitung (2,8) und der Niederdruckleitung (6) öffnet und diesen Strömungsweg bei Erreichen eines bestimmten erhöhten Druckes wieder schließt.

2. Verteiler nach Anspruch 1, **dadurch gekennzeichnet,** daß das Bypassventil (9,10,11,12,13) ein zweiseitig wirkendes Ventil ist.

3. Verteiler nach Anspruch 2, **dadurch gekennzeichnet,** daß das Bypassventil eine Feder (13) aufweist, die das Bypassventil (9,10,11,12,13) mit einer bestimmbaren Kraft schließt, solange der am Bypassventil (9,10,11,12,13) herrschende Hochdruck einen bestimmten Wert (22) nicht überschreitet.

4. Verteiler nach Anspruch 3, **dadurch gekennzeichnet,** daß die Federkraft derart bestimmt ist, daß - sobald der am Bypassventil (9,10,11,12,13) vorherrschende Hochdruck einen oberen Wert (23) überschreitet, dieser das Bypassventil (9,10,11,12,13) gegen die Kraft der Feder (13) in einen Ventilsitz (12) drückt und dadurch das Bypassventil (9,10,11,12,13) schließt.

5. Verteiler nach einem der Ansprüche 3 oder 4, **dadurch gekennzeichnet,** daß - wenn die Hochdruckpumpe im selbstansaugenden Betrieb arbeitet - das Bypassventil (9,10,11,12,13) automatisch über die Feder (13) schließt und dadurch verhindert, daß die Luft aus der Hochdruckleitung (8) in die Niederdruckleitung (6) gedrückt wird.

6. Verteiler nach einem der Ansprüche 1 - 5, **dadurch gekennzeichnet,** daß das Bypassventil (16,30,31,36) mit dem Steuerventil (1) kombiniert ist.

7. Verteiler nach Anspruch 6, **dadurch gekennzeichnet,** daß die Feder (30) auf ein freies Ende eines Steuerschiebers (27) aufgesteckt ist, und eine Ventilkugel (16) im Abstand zu einer Stirnseite (32) des Steuerschiebers (27) gegen einen Ventilsitz (31) drückt und daß das Steuerventil (1) eine Ventilhülse (28) aufweist, welche den Steuerschieber (27) und die Feder (30) koaxial mit Spiel umgibt, wobei der Innendurchmesser der Ventilhülse (28) zumindest teilweise kleiner ist als der Außendurchmesser der Ventilkugel (16).

## Claims

1. Pressure-suction distributor of a high pressure cleaning apparatus with:
- a low pressure line (6), in which water is supplied to a high pressure pump;
- a high pressure line (2, 8), which runs from the high pressure pump up to a spray nozzle;
- a control valve (1), which is provided along the high pressure line (2, 8), in order to selectively lock or release it; and
- a bypass valve (9, 10, 11, 12, 13; 16, 30, 31, 36),
characterised in that
- the bypass valve (9, 10, 11, 12, 13; 16, 30, 31, 36) is arranged in the direction of flow in front of the control valve (1) along the high pressure line (2, 8) running to the spray nozzle, and connects the high pressure line (2, 8) with the low pressure line (6);
- the bypass valve (9, 10, 11, 12, 13; 16, 30, 31, 36) is pressure-controlled such that on rising of the pressure it opens a flow path between the high pressure line (2, 8) and the low pressure line (6) and closes this flow path again on reaching a particular increased pressure.

2. Distributor according to Claim 1, characterised in that the bypass valve (9, 10, 11, 12, 13) is a valve acting bilaterally.

3. Distributor according to Claim 2, characterised in that the bypass valve has a spring (13) which closes the bypass valve (9, 10, 11, 12, 13) with a determinable force as long as the high pressure prevailing at the bypass valve (9, 10, 11, 12, 13) does not exceed a particular value (22).

4. Distributor according to Claim 3, characterised in that the elastic force is determined such that as soon as the high pressure prevailing at the bypass valve (9, 10, 11, 12, 13) exceeds an upper value (23), this presses the bypass valve (9, 10, 11, 12, 13) against the force of the spring (13) into a valve seat (12) and thereby closes the bypass valve (9, 10, 11, 12, 13).

5. Distributor according to one of Claims 3 or 4, characterised in that - when the high pressure pump is working in self-aspirating operation - the bypass valve (9, 10, 11, 12, 13) automatically closes via the spring (13) and thereby prevents the air from being pressed out of the high pressure line (8) into the low pressure line (6).

6. Distributor according to one of Claims 1 - 5, characterised in that the bypass valve (16, 30, 31, 36) is combined with the control valve (1).

7. Distributor according to Claim 6, characterised in that the spring (30) is placed onto a free end of a control slider (27) and presses a valve ball (16) at a distance from an end face (32) of the control slider (27) against a valve seat (31) and that the control valve (1) has a valve housing (28) which surrounds the control slider (27) and the spring (30) coaxially with play, in which the internal diameter of the valve sleeve (28) is at least partially smaller than the external diameter of the valve ball (16).

## Revendications

1. Distributeur de pression-aspiration d'un appareil de nettoyage haute pression, comprenant :
- un conduit basse pression (6) dans lequel de l'eau est amenée vers une pompe haute pression ;
- un conduit haute pression (2, 8) qui va de la pompe haute pression à un pulvérisateur ;
- une soupape de commande (1) qui est prévue le long du conduit haute pression (2, 8) pour bloquer ou dégager celui-ci, au choix ; et
- une soupape de dérivation (9, 10, 11, 12, 13 ; 16, 30, 31, 36),
**caractérisé**
- en ce que la soupape de dérivation (9, 10, 11, 12, 13 ; 16, 30, 31, 36) est disposée avant la soupape de commande (1), dans le sens d'écoulement, le long du conduit haute pression (2, 8) qui mène au pulvérisateur, et elle relie le conduit haute pression (2, 8) au conduit basse pression (6) ; et
- en ce que la soupape de dérivation (9, 10, 11, 12, 13 ; 16, 30, 31, 36) est commandée par pression de telle sorte que lors d'une augmentation de la pression, elle ouvre une voie d'écoulement entre le conduit haute pression (2, 8) et le conduit basse pression (6) et elle referme cette voie d'écoulement lorsqu'une pression accrue définie est atteinte.

2. Distributeur selon la revendication 1, **caractérisé** en ce que la soupape de dérivation (9, 10, 11, 12, 13) est une soupape à action bilatérale.

3. Distributeur selon la revendication 2, **caractérisé** en ce que la soupape de dérivation comporte un ressort (13) qui ferme la soupape de dérivation (9, 10, 11, 12, 13) avec une force apte à être définie, tant que la haute pression qui règne au niveau de ladite soupape de dérivation (9, 10, 11, 12, 13) ne dépasse pas une valeur définie (22).

4. Distributeur selon la revendication 3, **caractérisé** en ce que la force de ressort est définie de telle sorte que dès que la haute pression prédominante au niveau de la soupape de dérivation (9, 10, 11, 12, 13) dépasse une valeur supérieure (23), cette pression pousse la soupape de dérivation (9, 10, 11, 12, 13) dans un siège de soupape (12) à l'encontre de la force du ressort (13) et ferme ainsi la soupape de dérivation (9, 10, 11, 12, 13).

5. Distributeur selon la revendication 3 ou 4, **caractérisé** en ce que lorsque la pompe haute pression fonctionne en mode d'auto-amorçage, la soupape de dérivation (9, 10, 11, 12, 13) se ferme automatiquement par l'intermédiaire du ressort (13) et empêche ainsi que l'air soit poussé à partir du conduit haute pression (8) dans le conduit basse pression (6).

6. Distributeur selon l'une des revendications 1 à 5, **caractérisé** en ce que la soupape de dérivation (16, 30, 31, 36) est combinée avec la soupape de commande (1).

7. Distributeur selon la revendication 6, **caractérisé** en ce que le ressort (30) est enfilé sur une extrémité libre d'un tiroir de commande (27) et une bille de soupape (16) appuie contre un siège de soupape (31), à une certaine distance d'un côté frontal (32) du tiroir de commande (27), et en ce que la soupape de commande (1) comporte un manchon de soupape (28) qui entoure coaxialement et avec du jeu le tiroir de commande (27) et le ressort (30), le diamètre intérieur du manchon de soupape (28) étant au moins partiellement inférieur au diamètre extérieur de la bille de soupape (16).
